# EUROPÄISCHE PATENTSCHRIFT

(11) **EP 0 892 968 B1**
(45) Veröffentlichungstag und Bekanntmachung des Hinweises auf die Patenterteilung: **30.01.2002**
(21) Anmeldenummer: 97920563.0
(22) Anmeldetag: 29.03.1997
(51) Int. Cl.: G07F 17/32

(54) **GELDBETÄTIGTES UNTERHALTUNGSGERÄT**
COIN-OPERATED LEISURE MACHINE
APPAREIL DE DIVERTISSEMENT A SOUS

(30) Priorität: 10.04.1996 DE 19614207; 20.05.1996 DE 19620229
(43) Veröffentlichungstag der Anmeldung: 27.01.1999
(73) Patentinhaber: NSM AKTIENGESELLSCHAFT, 55411 Bingen (DE)
(72) Erfinder: KÜHL, Thomas, D-55442 Daxweiler (DE); NIEDERLEIN, Horst, D-55411 Bingen (DE)
(74) Vertreter: Becker, Bernd, Dipl.-Ing.
(86) Internationale Anmeldenummer: DE9700651
(87) Internationale Veröffentlichungsnummer: WO9738401

(56) Entgegenhaltungen:
- EP-A- 0 342 797
- EP-A- 0 444 932
- DE-A- 2 104 209
- DE-A- 4 343 346
- DE-A- 4 422 369

## Beschreibung

Die Erfindung bezieht sich auf ein geldbetätigtes Unterhaltungsgerät mit einer Symbol-Spieleinrichtung, die auf Umlaufkörpern hinter zugehörigen Ablesefenstern eine einen Gewinn oder Verlust angebende Symbolkombination anzeigt, wenigstens einer Zusatzgewinn-Spieleinrichtung, in der ein in der Symbol-Spieleinrichtung erzielter Gewinn ausspielbar oder kumulierbar ist, mindestens einer als von außerhalb des Unterhaltungsgerätes einsehbarer Sammelbehälter ausgebildeten Echtgeld-Fülljackpot-Einrichtung, die durch das Auftreten bestimmter Ereignisse in der Symbol-Spieleinrichtung und/oder in der Zusatzgewinn-Spieleinrichtung mit Wertgegenständen auffüllbar ist, und einer rechnergesteuerten Steuereinheit zur Spielablaufsteuerung.

Derartige Unterhaltungsgeräte sind in den verschiedensten Ausführungsformen bekannt. Sie umfassen eine Symbol-Spieleinrichtung, die in der Regel drei Umlaufkörper besitzt, die als Walzen, Scheiben, Klappkarten-Karusselle oder dergleichen ausgebildet sein können. Auf der von außen durch Ablesefenster einsehbaren Oberfläche tragen die Umlaufkörper Symbole.

Die Umlaufkörper werden nacheinander stillgesetzt; und nachdem alle Umlaufkörper zum Stillstand gekommen sind, gibt die in den Ablesefenstern angezeigte Symbolkombination einen Gewinn oder Verlust an. In unterschiedlicher Höhe werden Geld- und/oder Punkte- und/oder Sonderspielgewinne oder dergleichen in Aussicht gestellt.

Zum Schutz der Benutzer sind Verordnungen in einigen Ländern erlassen worden, die für jedes Gewinnspiel einen gewissen Höchsteinsatz, eine gewisse Mindestlaufzeit und einen maximalen Gewinn vorschreiben. Damit sollen die Gewinnaussichten der Benutzer in Grenzen gehalten werden, um die Verbreitung unkontrollierter Gewinnleidenschaft nicht zu unterstützen.

Um nun im allgemeinen einen Spieler zur Benutzung derartiger Unterhaltungsgeräte anzuregen und ihn auch während der Spieldauer zu unterhalten und weitere Spielanreize zu vermitteln, wurden bereits verschiedene Maßnahmen getroffen. So ist es üblich, an diesen Unterhaltungsgeräten für den Spieler Betätigungsorgane anzubringen, die in der Regel auf den Lauf der einzelnen Umlaufkörper einwirken. Durch Betätigung einer Starttaste kann der Spieler einen oder mehrere Umlaufkörper starten, wodurch dem Spieler ein reeller Einfluß auf das Spielgeschehen vermittelt wird. So kann beispielsweise durch Betätigung einer Taste innerhalb einer bestimmten Zeitdauer einer der Umlaufkörper durch den Spieler nachgestartet werden, um ihm die Möglichkeit einzuräumen, eine gewinnbringende Symbolkombination zu erzielen. Darüber hinaus können für die übrigen Umlaufkörper Stopptasten vorgesehen werden, um dem Spieler zu gestatten, einen sich drehenden Umlaufkorper anzuhalten, wodurch dem Spieler der Eindruck vermittelt wird, das Spielgeschehen und damit die aus dem Spiel resultierende Symbolkombination beeinflussen zu können.

Weiterhin weisen bekannte Spielgeräte häufig als Zusatzgewinn-Spieleinrichtung eine Risiko-Spieleinrichtung auf, die bei einem bereits erzielten Gewinn über eine Taste in Betätigung gesetzt werden kann. Dabei wird auf mindestens einer Risikoleiter, die auf Gewinnanzeigeelementen verschiedene Gewinnwerte anzeigt, der bereits erzielte Gewinn und der erzielbare Gewinn optisch hervorgehoben. Über einen im Spielgerät vorhandenen Zufallsgenerator wird entschieden, ob der bereits erzielte Gewinn verloren geht oder erhöht wird. Bei Erhöhung des Gewinns wird dieser wieder als erzielter Gewinn angezeigt und auch der nun erzielbare Gewinn wird wieder optisch hervorgehoben. Durch Betätigung der Risikotaste kann der erzielte Gewinn erneut riskiert werden. Bei der Durchführung eines Risikospiels erfolgt in der Regel eine Entscheidung über Erhöhung oder Totalverlust des eingesetzten Gewinns.

Darüber hinaus ist es bei Spielgeräten bekannt, den erzielten Gewinn mittels einer als Zusatzgewinn-Spieleinrichtung ausgebildeten Ausspieleinrichtung, bei der mit unterschiedlichen Gewinnen belegte Anzeigefelder zufallsgesteuert aufleuchten und ein den erreichten Gewinn darstellendes Anzeigefeld erleuchtet bleibt, zu erhöhen oder zu erniedrigen. Hierbei ist jedoch kein Totalverlust des eingesetzten Gewinns möglich.

Einen weiteren Spielanreiz mit zusätzlicher Gewinnmöglichkeit stellt eine Zusatzgewinn-Spieleinrichtung in Form einer Jackpot-Spieleinrichtung dar, die aus einer verschiedene Gewinnanzeigeelemente umfassenden Lichtleiste gebildet ist. Beim Erzielen eines bestimmten Gewinns oder Verlustes in der Symbol-Spieleinrichtung und/oder in einer anderen Zusatzgewinn-spieleinrichtung wird ein bestimmtes Gewinnanzeigeelement erleuchtet, das ein auf den erreichten Gewinn oder Verlust bezogenes Symbol trägt. Wenn eine bestimmte Anzahl an Gewinnanzeigeelementen der Lichtleiste erleuchtet ist, wird der zusätzliche Gewinn gegeben. Die Lichtleiste der Jackpot-Spielanordnung kann aber auch aus neutralen beleuchtbaren Anzeigeelementen bestehen, die jeweils beim Auftreten eines Gewinns oder eines Verlustes in der Symbol-Spieleinrichtung und/oder Zusatzgewinn-Spieleinrichtung der Reihe nach erleuchtet werden und bei vollständiger Erleuchtung der Lichtleiste den zusätzlichen Gewinn auslösen.

Aus der DE 43 29 945 A1 und DE 44 22 369 A1 sind geldbetätigten Unterhaltungsgeräte bekannt, bei denen ein von außen einsehbarer Sammelbehälter eines als Echtgeld-Fülljackpot-Einrichtung ausgebildeten Jackpots mit Wertgegenständen bis zu einem vorgegebenen oder zufallsgesteuert festgelegten Gesamtbetrag aus einem wertindividuellen Stapelbehälter einer Geldverarbeitungseinrichtung entweder unmittelbar rechnergesteuert oder in Abhängigkeit vom Auftreten eines bestimmten Ereignisses in der Symbol-Spieleinrichtung oder der Zusatzgewinn-Spieleinrichtung aufgefüllt wird. Diese Wertgegenstände werden aus dem Sammelbehälter bei Vorliegen eines vorgegebenen oder zufallsgesteuert festgelegten Füllstandes oder bei Auftreten eines bestimmten Ereignisses in der Symbol-Spiel-einrichtung oder in der Zusatzgewinn-Spieleinrichtung als Zusatzgewinn ausgegeben. Dabei überschreitet der ausgegebene Zusatzgewinn in aller Regel den fest vorgegebenen zulässigen Gesamtgewinnbetrag. Dieser wird noch weiter überschritten, wenn ein im Normalspiel erzielter Gewinn gleichzeitig mit einem Zusatzgewinn in einem Spiel ausgegeben wird.

Aus der DE-A-21 04 209 ist ein münzbetätigtes Spielgerät mit Gewinnauszahlungsvorrichtung und einer Symbol-Spieleinrichtung bekannt, bei dem ein zulässiger Höchstgewinn bei der Auszahlung von Gewinnen nicht überschritten wird, wenn durch die Umlaufkörper der Symbol-Spieleinrichtung innerhalb einer von vornherein festgelegten Spielserie Gewinne erzielt werden.

Es ist Aufgabe der Erfindung, ein geldbetätigtes Unterhaltungsgerät der eingangs genannten Art zu schaffen, bei dem die Ausgabe von Zusatzgewinnen auf einen vorgegebenen Höchstwert begrenzt ist, um die Verbreitung unkontrollierter Spielleidenschaft zu beschränken.

Erfindungsgemäß wird die Aufgabe dadurch gelöst, daß die Echtgeld-Fülljackpot-Einrichtung durch bestimmte Verluste oder Teilverluste in der Zusatzgewinn-Spieleinrichtung bis zu einem rechnergesteuert festgelegten Füllstand mit Wertbeträgen oder Wertgegenständen auffüllbar ist und die Wertbeträge oder die Wertgegenstande nach Erreichen des Füllstandes und bei Auftreten zumindest eines weiteren bestimmten Verlustes oder Teilverlustes in der Zusatzgewinn-Spieleinrichtung als Zusatzgewinn rechnergesteuert ausgebbar sind, wobei ein fest vorgegebener zulässiger Gesamtgewinnbetrag innerhalb eines Spiels nicht überschritten wird.

Bevor nun die Möglichkeit des Erzielens eines Zusatzgewinnes aus der Echtgeid-Fülljackpot-Einrichtung besteht, wird der Sammelbehälter zuvor rechnergesteuert bis zu einem bestimmten Füllstand aufgefüllt. Dabei werden zunächst die Zusatzgewinn-Spieleinrichtung erzielten Verluste in den Sammelbehälter der Echtgeld-Fülljackpot-Einrichtung kumuliert. Erst wenn ein bestimmter Füllstand in zumindest einem der Sammelbehälter erreicht ist, besteht die Möglichkeit der Zusatzgewinnerzielung durch Erreichen eines weiteren bestimmten Verlustes oder Teilverlustes in der Zusatzgewinn-Spieleinrichtung.

Nach einer Weiterbildung der Erfindung werden die in der Symbol-Spieleinrichtung auftretenden bestimmten Verluste oder Teilverluste rechnergesteuert in Wertbeträge umgerechnet.

In einer vorteilhaften Ausgestaltung des Unterhaltungsgerätes werden die in der Zusatzgewinn-Spieleinrichtung auftretenden bestimmten Verluste oder Teiverluste während einer rechnergesteuert festgelegten Spielserienlänge in Wertbeträge umgerechnet und in die Echtgeld-Fülljackpot-Einrichtung aufgefüllt, wobei der Beginn der Spielserie durch das Auftreten eines dieser Ereignisse eingeleitet wird. Somit weiden rechnergesteuert der Auffüllvorgang und der Ausgabevorgang für die Wectaeoenstände durch die Spielserienlänge bestimmt und begrenzt, so daß der Spieler Zusatzgewinne nur innerhalb dieser Spielserie erzielen kann. Dabei kann die Länge einer Spielserie fest vorgegeben oder zufallsgesteuert festgelegt werden.

Eine Weiterbildung der Erfindung besteht darin, daß die Echtgeld-Fülljackpot-Einrichtung aus wenigstens zwei Sammelbehältern besteht, die wechselweise mit Wertbeträgen auffüllbar sind. Der Vorteil der Ausbildung der Echtgeld-Fülljackpot-Einrichtung als zwei separate Sammelbehälter liegt darin, daß einer der Sammelbehälter weiter aufgefüllt werden kann, während der andere Sammelbehälter bereits gefüllt, jedoch noch nicht ganz oder teilweise zur Auszahlung gekommen ist. Darüber hinaus kann eine gezielt regelmäßige oder unregelmäßige Auffüllung der mehreren, von außen einsehbaren Sammelbehälter erfolgen, um dem Spieler den Eindruck zu vermitteln, daß die Sammelbehälter schon sehr aufeefüllt sind und somit eine baldige Auslösung des Jackpots erreicht werden kann. Besonders bevorzugt ist hierbei, daß nach Entleerung einer der Sammelbehälter diesem rechnergesteuert ein bestimmter Mindestwertbetrag zugeordnet wird, während der andere Sammelbehälter weiter mit Wertbeträgen auffüllbar ist. Dadurch werden die Sammelbehälter gewissermaßen hinsichtlich ihrer Füllhohe gegeneinander hochgeschaukelt, wobei jeweils der gerade entleerte Sammelbehalter mit einer bestimmten Grundfüllung an Wertbeträgen, gegebenenfalls in Form von Wertgegenstande, versehen wird. Dabei konnen die Sammelbehälter sowohl bei der Grundauffüllung nach der Entleerung als auch während des eigentlichen Auffüllvorganges mit jeweils unterschiedlichen Wertbeträgen aufgefüllt werden.

In Weiterbildung der Erfindung ist die Zusatzgewinn-Spieleinrichtung eine Risikospieleinrichtung und/oder eine Ausspieleinrichtung. Nach einer weiteren Ausgestaltung des Erfindungsgedankens besteht die jeweilige Zusatzgewinn-Spieleinrichtung aus einer Mehrzahl beleuchtbarer gewinnindividueller Anzeigefelder.

Des weiteren ist bevorzugt vorgesehen, daß in der Risikospieleinrichtung erzielte Verluste ganz oder teilweise als Wertbeträge oder durch Ummünzung als Wertgegenstände in den oder die Sammelbehälter überführt werden. Setzt der Spieler also z.B. einen in der Symbol-Spieleinrichtung erzielten Gewinn in Höhe von DM 1,80 in der Risikospieleinrichtung ein und verliert diesen, so wird dieser Betrag vollständig oder beispielsweise nur DM 1,-- in die Echtgeld-Fülljackpot-Einrichtung übertragen. Durch die teilweise Übertragung des Verlustes wird das Spielgeschehen variabler gestaltet. Das Gleiche trifft zu, wenn in der Ausspieleinrichtung erzielte Verluste ganz oder teilweise als Wertbeträge oder durch Ummünzung als Wertgegenstände in den oder die Sammelbehalter überführt werden.

Eine weitere Ausgestaltung der Erfindung besteht darin, daß das Auftreten eines bestimmten Verlustes oder Teilverlustes in der Zusatzgewinn-Spieleinrichtung jeweils optisch angezeigt wird. Dies kann einerseits dadurch erfolgen, daß als optische Anzeige wenigstens eine Anzeigeleuchte auf der Frontscheibe des Unterhaltungsgerätes angeordnet ist, so daß der Spieler permanent über das Auftreten eines bestimmten Ereignisses in der Symbol-Spieleinrichtung oder in der Zusatzgewinn-Spieleinrichtung informiert ist. Andererseits kann auch jedem Anzeigefeld der Zusatzgewinn-Spieleinrichtung wenigstens eine Anzeigeleuchte zugeordnet werden. D.h., caß bei Auftreten eines bestimmten Verlustes oder Teilverlustes in der Zusatzgewinn-Spieleinrichtung das entsprechende Anzeigefeld markiert wird.

Darüber hinaus ist vorgesehen, daß die Auszahlung der in den Sammelbehältern angesammelten Wertbeträge bzw. Wertgegenstände unabhängig vom maximal erreichbaren Füllstand der Echtgeld-Fülljackpot-Einrichtung erfolgt, wobei die Ausgabe der Wertgegenstände bei jedem beliebigen Füllstand erfolgen kann. Im Gegensatz dazu kann die Auszahlung der in den Sammelbehältern angesammelten Wertbeträge bzw. Wertgegenstände nach Erreichen des maximal erreichbaren Füllstandes der Echtgeld-Fülljackpot-Einrichtung ganz oder teilweise bis zu einem vorgegebenen Gesamtgewinnbetrag pro Spiel erfolgen.

Um das Spielgeschehen noch interessanter zu gestalten, kann in Weiterbildung der Erfindung vorgesehen werden, daß innerhalb einer Spielserie nicht aus den Sammelbehältern der Echtgeld-Fülljackpot-Einrichtung ausgegebene Wertbeträge bzw. Wertgegenstände für mindestens eine weitere Spielserie erhalten bleiben. Dadurch wird dem Spieler die Moglichkeit geboten, wenn er das Unterhaltungsgerät weiterbespielt, daß er auf den momentanen Füllstand der Sammelbehälter der Echtgeld-Fülljackpot-Einrichtung aufbauen kann. Muß ein Spieler aus irgendwelchen Gründen sein Spiel oder seine Spielserie vorzeitig beenden, so wird dem nachfolgenden Spieler die gleiche Möglichkeit zur Verfügung gestellt. Dies schafft für ihn einen besonderen zusätzlichen Spielanreiz.

In konstruktiver Ausbildung der Erfindung sind mehrere Ausgestaltungsvarianten der Sammelbehälter der Echtgeld-Fülljack-pot-Einrichtung vorgesehen. So kann jeder Sammelbehälter als Stapelröhre für Wertgegenstände ausgebildet sein. Die in die Echtgeld-Fülljackpot-Einrichtung eingebrachten Wertbeträge werden bei dieser Variante umgemünzt und als Wertgegenstände in den von außen sichtbaren Sammelbehälter eingebracht, so daß der Spieler visuell ständig mit dem Münzstapel konfrontiert ist. Des weiteren kann jeder Sammelbehälter zur Aufnahme der Wertgegenstände Scheiben-, kasten-, trommel- oder schalenförmig ausgebildet sein. Um mehrere Sammelbehälter bzw. Echtgeld-Jackpoteinrichtungen zu realisieren kann darüber hinaus jeder Sammelbehälter in zumindest zwei Aufnahmekammern für die Wertgegenstände geteilt werden, die, wie oben beschrieben, unterschiedlich auffüllbar sind. Besonders wirkungsvoll ist hierbei, wenn jeder der Sammelbehälter rotierbar um seine zentrische Achse ausgebildet ist, so daß ein vorteilhafter visueller Darstellungseffekt für den Spieler erreicht wird.

Zweckmäßigerweise sind die Wertgegenstände Münzen, Token, Bons oder dergleichen.

Weiterhin kann der Sammelbehälter der Echtgeld-Fülljackpot-Einrichtung aus einer aus mehreren beleuchtbaren Anzeigefeldern gebildeten Jackpotleiter bestehen, in der die Wertbeträge angesammelt und angezeigt werden. Hierbei werden keine Wertgegenstände in die Jackpot-Einrichtung überführt, sondern nur Wertbeträge dargestellt, jedoch können als Zusatzgewinne Wertgegenstände ausgegeben werden. Das gleiche trifft auf die Ausbildung des Sammelbehälters als LED-Display zu, in dem die Wertbeträge angesammelt und angezeigt werden.

Durch diese erfindungsgemäßen Maßnahmen ist sichergestellt, daß immer nur dann ein Zusatzgewinn erzielt werden kann, wenn ein fest vorgegebener zulässiger Gesamtgewinnbetrag innerhalb eines Spiels nicht erreicht wird. Der maximal erzielbare Zusatzgewinn entspricht dabei höchstens der Differenz eines Gewinnes aus dem Normalspiel und dem höchstzulässigen Gesamtgewinnbetrag pro Spiel.

Die Erfindung wird im folgenden anhand von Ausführungsbeispielen unter Bezugnahme auf die zugehörigen Zeichnungen weiter beschrieben. In den Zeichnungen zeigt
- Fig. 1: eine Vorderansicht eines erfindungsgemäßen Unterhaltungsgerätes,
- Fig. 2: eine Vorderansicht eines erfindungsgemäßen Unterhaltungsgerätes in einer alternativen Ausführungsform,
- Fig. 3: eine Vorderansicht eines erfindungsgemäßen Unterhaltungsgerätes in einer weiteren alternativen Ausführungsform und
- Fig. 4: eine Vorderansicht eines erfindungsgemäßen Unterhaltungsgerätes in einer andersgearteten Ausführungsform.

Das die Symbol-Spieleinrichtung 1 aufnehmende Gehäuse 2 des münzbetätigten, rechnergesteuerten Unterhaltungsgerätes mit Gewinnmöglichkeit gemäß den Fig. 1 bis 4 weist auf seiner Vorderseite eine Frontscheibe 3 mit Ablesefenstern 4 auf, hinter denen drei nebeneinander angeordnete, scheibenförmig (Fig. 1, 3 und 4) bzw. walzenförmig (Fig. 2) ausgebildete Umlaufkörper 5 der Symbol-Spieleinrichtung 1 vorgesehen sind. Die Umlaufkörper 5 werden nach dem Inlaufsetzen zu Spielbeginn während oder zum Ende des Spiels von einem Zufallsgenerator der Steuereinheit zum Stillstand gebracht. In einer von einer Mehrzahl möglicher Rastpositionen werden die Umlaufkörper 5 zum Stillstand gebracht. Den Rastpositionen sind auf dem Umfang der Umlaufkörper 5 Symbole 6 zugeordnet, die der Anzeige des Spielergebnisses in den Ablesefenstern 4 dienen. Aus den angezeigten Symbolen 6 kann der Spieler das Spielergebnis ablesen, insbesondere auch, ob sich ein Gewinn nach einem auf der Frontscheibe 3 erläuterten Gewinnplan aus einer Kombination der angezeigten Symbole 6 ergeben hat.

Im unteren Bereich des Spielgerätes befindet sich eine Nachstart-Taste 7 für den linken Umlaufkörper 5, mit der die in der Symbol-Spieleinrichtung 1 angezeigten Symbole des Umlaufkörpers 5 gehalten bzw. nachgestartet werden können. Im Falle eines Gewinns durch Erreichen einer bestimmten Symbolkombination kann eine Gewinnausschüttung in bar, d.h. durch Münzauswurf in eine Ausgabeschale 8, oder durch Aufaddieren in einer Guthabenanzeige 9 erfolgen. Im oberen Bereich des Unterhaltungsgerätes befinden sich ein Münzeinwurfschlitz 10, ein Tokeneinwurfschlitz 11, ein Geldschein-Eingabeschlitz 12 und ein Benutzerkarten-Eingabeschlitz 13 einer nicht näher dargestellten Geldverarbeitungseinrichtung mit zugehörigen, wertindividuellen Stapelbehältern. Des weiteren ist neben dem Münzeinwurfschlitz 10 eine Rückgabetaste 14 angeordnet, durch deren Betätigung ein in der Guthabenanzeige 9 angezeigtes Guthaben in die Ausgabeschale 8 abrufbar ist.

Weiterhin sind unterhalb der Symbol-Spieleinrichtung 1 unterschiedliche Anzeigeeinrichtungen vorgesehen. So umfaßt das Unterhaltungsgerät auf seiner Frontscheibe 3 eine Sonderspiele-Anzeige 15, eine Freispiele-Anzeige 16 und eine Punkte-Anzeige 17.

Der in der Symbol-Spieleinrichtung 1 durch Erreichung einer zufallsgesteuert ermittelten Symbolkombination erzielte Gewinn kann tasten- oder rechnergesteuert als Einsatz in eine der Risikospieleinrichtung 18 bzw. 19 übertragen werden, die beidseitig der Frontscheibe 3 angeordnet sind. Die rechte Risiko-Spieleinrichtung 18 besitzt mehrere zu einer Risikoleiter 20 zusammengefaßte beleuchtbare Anzeigefelder 21, die im unteren Bereich mit steigenden Geldgewinnen und im oberen Bereich in steigender Reihenfolge mit den Anzahlen der Sonderspielgewinne belegt sind. Die linke Risiko-Spieleinrichtung 19 weist ebenfalls mehrere zu einer Risikoleiter 22 zusammengefaßte beleuchtbare Anzeigefelder 23 auf, die ähnlich mit Geldgewinnen und Sonderspielen belegt sind. Das Riskieren des in der Risikoleiter 20 bzw. 22 angezeigten Gewinns geschieht üblicherweise dadurch, daß das nächsthöhere Anzeigefeld 21 bzw. 23 in Bezug auf das beleuchtete, den Gewinn anzeigende Anzeigefeld 22 bzw. 23 im Wechsel mit einem unterhalb der Risikoleiter 20 bzw. 22 angebrachten Totalverlust-Anzeigefeld 24 bzw. 25 mit der Beschriftung "0" blinkt. Bei Betätigung einer Risikotaste 26 bzw. 27 wird entweder der nächsthöhere Gewinn erzielt oder der eingesetzte Gewinn verloren. Dieser Vorgang kann bis zum Erreichen des Höchstgewinnes an Sonderspielen fortgesetzt werden. Die Sonderspiel-Gewinne werden in der Sonderspiele-Anzeige 15 und die Geldgewinne in der Guthaben-Anzeige 9 aufaddiert.

Bei den erfindungsgemäßen Ausführungsformen des Unterhaltungsgerätes nach den Fig. 1 bis 3 ist jeweils hinter der durchsichtigen Frontscheibe 3 des Gehäuses 2 in deren Zentrum eine Echtgeld-Fülljackpot-Einrichtung 28 angeordnet. Diese ist in Form eines Sammelbehälters 29 ausgebildet. Bei dem Unterhaltungsgerät nach Fig. 1 ist der Sammelbehälter 29 ein transparentes Stapelrohr 30. In diesem Stapelrohr 30 befinden sich übereinander liegende Wertgegenstände 31 in Form von Münzen, die im Sammelbehälter 29 angesammelt und als Zusatzgewinn aus diesem Sammelbehälter 29 in die Ausgabeschale 8 überführt werden können.

Darüber hinaus ist den münzwertindividuellen Anzeigefeldern 21 und 23 der Risikoleitern 20 und 22 der Risikospieleinrichtungen 18 und 19 jeweils eine Anzeigeleuchte 32 zugeordnet, die das Auftreten eines bestimmten Verlustes oder Teilverlustes in der Risikospieleinrichtung 18 bzw. 19 optisch durch Aufleuchten anzeigen.

Die Ausführungsform des erfindungsgemäßen Unterhaltungsgerätes nach Fig. 2 umfaßt im Zentrum der Frontscheibe 3 die aus zwei Sammelbehältern 29 bestehende Echtgeld-Fülljackpot-Einrichtung 28. Diese Sammelbehälter 29 sind ebenfalls als durchsichtige, Wertgegenstände 31 aufnehmende Stapelröhren 30 ausgebildet, die wechselweise in unterschiedlicher Höhe auffüllbar sind. Oberhalb der Echtgeld-Fülljackpot-Einrichtung 28 befindet sich eine separate optische Anzeige 33 in Form einer Anzeigeleuchte 32, die das Auftreten einer Gewinn- oder Teilgewinnkombination in der Symbol-Spieleinrichtung und eines Verlustes oder Teilverlustes in der Zusatzgewinn-Spieleinrichtung optisch darstellt.

Fig. 3 zeigt ein Unterhaltungsgerät, bei dem der die Echtgeld-Fülljackpot-Einrichtung 28 bildende Sammelbehälter 29 eine trommelartige Form aufweist. Der Sammelbehälter 29 ist in zwei Aufnahmekammern 34 und 35 für die Aufnahme der Wertgegenstände 31 geteilt, die von außerhalb des Unterhaltungsgerätes sichtbar sind. Darüber hinaus ist der Sammelbehälter 29 um seine zentrische Achse 36 drehbar, wobei die Aufnahmekammern 34 und 35 durch nicht dargestellte, in der Umfangswand des trommelartigen Sammelbehälters 29 angeordnete Einfüll- und Ausgabeöffnungen für die Wertgegenstände 31 auffüllbar bzw. entleerbar sind. Die Wertgegenstände 31 werden hierbei durch eine ebenfalls nicht dargestellte, im Unterhaltungsgerät untergebrachte Transporteinrichtung aus den Stapelbehältern der Geldverarbeitungseinrichtung in die Aufnahmekammern 34 bzw. 35 eingefüllt, und bei Entleerung der Aufnahmekammern 34 bzw. 35 werden die Wertgegenstände 31 in die Ausgabeschale 8 überführt.

Bei der in Fig. 4 gezeigten Ausführungsform des Unterhaltungsgerätes ist der Sammelbehälter 29 einer Jackpot-Einrichtung 28 eine aus mehreren beleuchtbaren Anzeigefeldern 37 bestehende Jackpotleiter 38. In dieser Jackpotleiter 35 erfolgt das Auffüllen mittels Wertbeträgen in den einzelnen Anzeigefeldern 37 fortschreitend von unten nach oben, wobei das obere Anzeigefeld 37 den maximalen Füllstand repräsentiert.

## Patentansprüche

1. Geldbetätigtes Unterhaltungsgerät mit
- einer Symbol-Spieleinrichtung (1), die auf Umlaufkörpern (5) hinter zugehörigen Ablesefenstern (4) eine einen Gewinn oder Verlust angebende Symbolkombination anzeigt,
- wenigstens einer Zusatzgewinn-Spieleinrichtung (18, 19), in der ein in der Symbol-Spieleinrichtung (1) erzielter Gewinn ausspielbar oder kumulierbar ist,
- mindestens einer als von außerhalb des Unterhaltungsgerätes einsehbarer Sammelbehälter (29) ausgebildeten Echtgeld-Fülljackpot-Einrichtung (28), die durch das Auftreten bestimmter Ereignisse in der Symbol-Spieleinrichtung (1) und/oder in der Zusatzgewinn-Spieleinrichtung (18,19) mit Wertgegenständen (31) auffüllbar ist, und
- einer rechnergesteuerten Steuereinheit zur Spielablaufsteuerung,
**dadurch gekennzeichnet, daß** die Echtgeld-Fülljackpot-Einrichtung (28) durch bestimmte Verluste oder Teilverluste in der Zusatzgewinn-Spieleinrichtung (18, 19) bis zu einem rechnergesteuert festgelegten Füllstand mit Wertbeträgen oder Wertgegenständen (31) auffüllbar ist und die Wertbeträge oder die Wertgegenstände (31) nach Erreichen des Füllstandes und bei Auftreten zumindest eines weiteren bestimmten Verlustes oder Teilverlustes in der Zusatzgewinn-Spieleinrichtung (18, 19) als Zusatzgewinn rechnergesteuert ausgebbar sind, wobei ein fest vorgegebener zulässiger Gesamtgewinnbetrag innerhalb eines Spiels nicht überschritten wird.

2. Unterhaltungsgerät nach Anspruch 1, **dadurch gekennzeichnet, daß** die in der Zusatzgewinn-Spieleinrichtung (18,19) auftretenden bestimmten Verluste oder Teilverluste rechnergesteuert in Wertbeträge umgerechnet werden.

3. Unterhaltungsgerät nach einem der Ansprüche 1 oder 2, **dadurch gekennzeichnet, daß** die in der Zusatzgewinn-Spiel-einrichtung (18,19) auftretenden bestimmten Verluste oder Teilverluste während einer rechnergesteuert festgelegten Spielserienlänge in Wertbeträge umgerechnet und in die Echtgeld-Fülljackpot-Einrichtung (28) aufgefüllt werden, wobei der Beginn der Spielserie durch das Auftreten eines dieser Ereignisse eingeleitet wird.

4. Unterhaltungsgerät nach einem der Ansprüche 1 bis 3 **dadurch gekennzeichnet, daß** die Echtgeld-Fülljackpot-Einrichtung (28) aus wenigstens zwei Sammelbehältern (29) besteht, die wechselweise mit Wertbeträgen auffüllbar sind.

5. Unterhaitungsgerät nach Anspruch 4, **dadurch gekennzeichnet, daß** nach Entleerung einer der Sammelbehälter (29) diesem rechnergesteuert ein bestimmter Mindestwertbetrag zugeordnet wird, während der andere Sammelbehälter weiter mit Wertbeträgen auffüllbar ist.

6. Unterhaltungsgerät nach einem der Ansprüche 1 bis 5, **dadurch gekennzeichnet, daß** die Zusatzgewinn-Spieleinrich-tung eine Risikospieleinrichtung (18, 19) und/oder eine Ausspieleinrichtung ist.

7. Unterhaltungsgerät nach einem der Ansprüche 1 bis 6, **dadurch gekennzeichnet, daß** die Zusatzgewinn-Spieleinrichtung (18, 19) aus einer Mehrzahl beleuchtbarer gewinnindividueller Anzeigefelder (21, 23) besteht.

8. Unterhaltungsgerät nach einem der Ansprüche 1 bis 7, **dadurch gekennzeichnet, daß** in der Risikospieleinrichtung (18,19) erzielte Verluste ganz oder teilweise als Wertbeträge oder durch Ummünzung als Wertgegenstände (31) in den oder die Sammelbehälter (29) überführbar ist.

9. Unterhaltungsgerät nach einem der Ansprüche 1 bis 8, **dadurch gekennzeichnet, daß** in der Ausspieleinrichtung erzielte Verluste ganz oder teilweise als Wertbeträge oder durch Ummünzung als Wertgegenstände (31) in den oder die Sammelbehälter (29) überführbar sind.

10. Unterhaltungsgerät nach einem der Ansprüche 1 bis 9, **dadurch gekennzeichnet, daß** das Auftreten eines bestimmten Verlustes oder Teilverlustes in der Zusatzgewinn-Spieleinrichtung (18, 19) jeweils optisch anzeigbar ist.

11. Unterhaltungsgerät nach einem der Ansprüche 1 bis 10, **dadurch gekennzeichnet, daß** als optische Anzeige (33) wenigstens eine Anzeigeleuchte (32) auf der Frontscheibe (3) des Unterhaltungsgerätes angeordnet ist.

12. Unterhaltungsgerät nach einem der Ansprüche 1 bis 11, **dadurch gekennzeichnet, daß** jedem Anzeigefeld (21, 23) der Zusatzgewinn-Spieleinrichtung (18,19) wenigstens eine Anzeigeleuchte (32) zugeordnet ist.

13. Unterhaltungsgerät nach einem der Ansprüche 1 bis 12, **dadurch gekennzeichnet, daß** die Auszahlung der in den Sammelbehältern (29) angesammelten Wertbeträge bzw. Wertgegenstände (31) unabhängig vom maximal erreichbaren Füllstand der Echtgeld-Fülljackpot-Einrichtung (28) erfolgt.

14. Unterhaltungsgerät nach einem der Ansprüche 1 bis 12, **dadurch gekennzeichnet, daß** die Auszahlung der in den Sammelbehältern (29) angesammelten Wertbeträge bzw. Wertgegenstände (31) nach Erreichen des maximal erreichbaren Füllstandes der Echtgeld-Fülljackpot-Einrichtung (28) ganz oder teilweise bis zu einem vorgegebenen Gesamtgewinnbetrag pro Spiel erfolgt.

15. Unterhaltungsgerät nach einem der Ansprüche 1 bis 14, **dadurch gekennzeichnet, daß** die Länge einer Spielserie fest vorgegeben oder zufalisgesteuert festgelegt wird.

16. Unterhaltungsgerät nach einem der Ansprüche 1 bis 15, **dadurch gekennzeichnet, daß** innerhalb einer Spielserie nicht aus den Sammelbehältern (29) der Echtgeid-Fülljackpot-Einrichtung (28) ausgegebene Wertbeträge bzw. Wertgegenstände (31) für mindestens eine weitere Spieiserie erhalten bleiben.

17. Unterhaltungsgerät nach einem der Ansprüche 1 bis 16, **dadurch gekennzeichnet, daß** jeder Sammelbehalter (29) der Echtgeld-Fülljackpot-Einrichtung (28) als Stapelröhre (30) für Wertgegenstände (31) ausgebildet ist.

18. Unterhaltungsgerät nach einem der Ansprüche 1 bis 16, **dadurch gekennzeichnet, daß** jeder Sammelbehälter (29) zur Aufnahme der Wertgegenstände (31) Scheiben-, kasten-, trommel- oder schalenförmig ausgebildet ist.

19. Unterhaltungsgerät nach Anspruch 18, **dadurch gekennzeichnet, daß** jeder Sammelbehälter (29) in zumindest zwei Aufnahmekammern (34,35) für die Wertgegenstände (31) geteilt ist.

20. Unterhaltungsgerät nach einem der Ansprüche 18 oder 19,
**dadurch gekennzeichnet, daß** jeder der Sammelbehälter (29) rotierbar um seine zentrische Achse (36) ausgebildet ist.

21. Unterhaltungsgerät nach einem der Ansprüche bis 20, **dadurch gekennzeichnet, daß** die Wertgegenstände (31) Münzen, Token, Bons oder dergleichen sind.

22. Unterhaltungsgerät nach einem der Ansprüche 1 bis 21, **dadurch gekennzeichnet, daß** der Sammelbehälter (29) der Echtgeld-Fülljackpot-Einrichtung (28) aus einer aus mehreren beleuchtbaren Anzeigefeldern (37) gebildeten Jackpotleiter (38) besieht, in der die Wertbeträge angesammelt und angezeigt werden.

23. Unterhaltungsgerät nach Anspruch 22, **dadurch gekennzeichnet, daß** jeder Sammelbehälter (29) der Jackpot-Einrichtung (28) als LED-Display ausgebildet ist, in dem die Wertbeträge angesammelt und angezeigt werden.

## Claims

1. Money-operated entertainment apparatus, having
- a symbol playing means (1) which displays on rotatable bodies (5) behind associated display windows (4) a combination of symbols which indicates a win or loss,
- at least one additional win playing means (18, 19), in which a win, achieved in the symbol playing means (1), can be played-off or accumulated,
- at least one real money/accumulator jackpot means (28), which is in the form of storage containers (29), visible externally of the entertainment apparatus, and can be filled with valuables (31) by the occurrence of predetermined events in the symbol playing means (1) and/or in the additional win playing means (18, 19), and
- a computer-controlled control unit for controlling the game sequence,
**characterised in that** the real money/accumulator jackpot means (28) can be filled with amounts of money or valuables (31) as a result of predetermined losses or partial losses in the additional win playing means (18, 19) up to a level which is determined in a computer-controlled manner, and the amounts of money or the valuables (31) can be issued as an additional win in a computer-controlled manner once the level has been reached and when at least one additional predetermined loss or partial loss occurs in the additional win playing means (18, 19), a fixedly prescribed permissible total win amount not being exceeded within one game.

2. Entertainment apparatus according to claim 1, **characterised in that** the predetermined losses or partial losses, which occur in the additional win playing means (18, 19), are converted into amounts of money in a computer-controlled manner.

3. Entertainment apparatus according to one of claims 1 or 2, **characterised in that** the predetermined losses or partial losses, which occur in the additional win playing means (18, 19), are converted into amounts of money during one length of a series of games, which is determined in a computer-controlled manner, and such losses are topped-up in the real money/accumulator jackpot means (28), the beginning of the series of games being instigated by the occurrence of one of these events.

4. Entertainment apparatus according to one of claims 1 to 3, **characterised in that** the real money/accumulator jackpot means (28) comprises at least two storage containers (29), which can be selectively topped-up with amounts of money.

5. Entertainment apparatus according to claim 4, **characterised in that**, once one of the storage containers (29) has been emptied, a predetermined minimum amount of money is associated with said container in a computer-controlled manner, while the other storage container can continue to be topped-up with amounts of money.

6. Entertainment apparatus according to one of claims 1 to 5, **characterised in that** the additional win playing means is a risk playing means (18, 19) and/or a playing-off means.

7. Entertainment apparatus according to one of claims 1 to 6, **characterised in that** the additional win playing means (18, 19) comprises a plurality of illuminatable individual-win display panels (21, 23).

8. Entertainment apparatus according to one of claims 1 to 7, **characterised in that** losses, which were achieved in the risk playing means (18, 19), can be transferred wholly or partially as amounts of money, or as valuables (31) by converting coins, into the storage container or containers (29).

9. Entertainment apparatus according to one of claims 1 to 8, **characterised in that** losses, which were achieved in the playing-off means, can be wholly or partially transferred as amounts of money, or as valuables (31) by converting coins, into the storage container or containers (29).

10. Entertainment apparatus according to one of claims 1 to 9, **characterised in that** the occurrence of a predetermined loss or partial loss in the additional win playing means (18, 19) can be visually displayed in each case.

11. Entertainment apparatus according to one of claims 1 to 10, **characterised in that** at least one indicator light (32) is disposed on the front panel (3) of the entertainment apparatus as the visual display (33).

12. Entertainment apparatus according to one of claims 1 to 11, **characterised in that** at least one indicator light (32) is associated with each display panel (21, 23) of the additional win playing means (18, 19).

13. Entertainment apparatus according to one of claims 1 to 12, **characterised in that** the paying-out of the amounts of money or valuables (31), which have accumulated in the storage containers (29), is effected independently of the maximum attainable level of the real money/accumulator jackpot means (28).

14. Entertainment apparatus according to one of claims 1 to 12, **characterised in that** the paying-out of the amounts of money or valuables (31), which have accumulated in the storage containers (29), is effected wholly or partially up to a prescribed total amount of wins per game once the maximum attainable level of the real money/accumulator jackpot means (28) has been reached.

15. Entertainment apparatus according to one of claims 1 to 14, **characterised in that** the length of a series of games is fixedly prescribed or is determined in a randomly controlled manner.

16. Entertainment apparatus according to one of claims 1 to 15, **characterised in that** amounts of money or valuables (31), which have not been issued from the storage containers (29) of the real money/accumulator jackpot means (28) within one series of games, are retained for at least one additional series of games.

17. Entertainment apparatus according to one of claims 1 to 16, **characterised in that** each storage container (29) of the real money/accumulator jackpot means (28) is in the form of a stacking tube (30) for valuables (31).

18. Entertainment apparatus according to one of claims 1 to 16, **characterised in that** each storage container (29) has a disk-like, box-like, drum-like or dish-like configuration for accommodating the valuables (31).

19. Entertainment apparatus according to claim 18, **characterised in that** each storage container (29) is divided into at least two accommodation chambers (34, 35) for accommodating the valuables (31).

20. Entertainment apparatus according to one of claims 18 or 19, **characterised in that** each of the storage containers (29) is configured to be rotatable about its central spindle (36).

21. Entertainment apparatus according to one of claims 1 to 20, **characterised in that** the valuables (31) are coins, tokens, vouchers or the like.

22. Entertainment apparatus according to one of claims 1 to 21, **characterised in that** the storage container (29) of the real money/accumulator jackpot means (28) comprises a jackpot ladder (38), which is formed from a plurality of illuminatable display panels (37), and in which the amounts of money are accumulated and displayed.

23. Entertainment apparatus according to claim 22, **characterised in that** each storage container (29) of the jackpot means (28) is in the form of an LED display, in which the amounts of money are accumulated and displayed.

## Revendications

1. Machine de jeu actionnée au moyen de monnaie, comportant
- un dispositif de jeu à symboles (1) qui affiche une combinaison de symboles indiquant un gain ou une perte, sur des corps en rotation (5) derrière des fenêtres de lecture (4) correspondantes,
- au moins un dispositif de jeu à gain supplémentaire (18, 19) dans lequel on peut remettre en jeu ou cumuler un gain obtenu dans le dispositif de jeu à symboles (1),
- au moins un dispositif de jackpot (28) à argent réel, qui est formé d'un récipient de collecte (29) visible à l'extérieur de la machine de jeu et qui peut être rempli avec des objets de valeur (31), à l'apparition d'événements déterminés dans le dispositif de jeu à symboles (1) et/ou dans le dispositif de jeu à gain supplémentaire (18, 19), et
- une unité de commande commandée par un calculateur pour la commande du déroulement du jeu,
**caractérisée en ce que** le dispositif de jackpot (28) à argent réel peut être rempli de montants de valeur ou d'objets de valeur (31) jusqu'à un niveau défini commandé par calculateur, par des pertes déterminées ou des pertes partielles dans le dispositif de jeu à gain supplémentaire (18, 19), et les montants de valeur ou les objets de valeur (31) peuvent être distribués de manière commandée par calculateur, en tant que gain supplémentaire, après que le niveau a été atteint et lorsque survient au moins une autre perte déterminée ou perte partielle dans le dispositif de jeu à gain supplémentaire (18, 19), un montant de gain total admissible à l'intérieur d'un jeu, imposé de manière fixe, ne devant pas être dépassé.

2. Machine de jeu selon la revendication 1, **caractérisée en ce que** les pertes déterminées ou pertes partielles, qui se produisent dans le dispositif de jeu à gain supplémentaire (18, 19), sont converties de manière commandée par calculateur, en montants de valeur.

3. Machine de jeu selon l'une des revendications 1 ou 2, **caractérisée en ce que** les pertes ou pertes partielles déterminées, se produisant dans le dispositif de jeu à gain supplémentaire (18, 19), pendant la durée d'une série de jeux sont définies de manière commandée par calculateur, et sont chargées dans le dispositif de jackpot (28) à argent réel, le début de la série de jeux étant déclenché par l'apparition de l'un de ces événements.

4. Machine de jeu selon l'une des revendications 1 à 3, **caractérisée** **ne ce que** le dispositif de jackpot (28) à argent réel est constitué d'au moins deux récipients de collecte (29) qui peuvent être remplis alternativement avec des montants de valeur.

5. Machine de jeu selon la revendication 4, **caractérisée en ce qu'**après que l'un des récipients de collecte (29) a été vidé, il est affecté à celui-ci, de manière commandée par calculateur, un montant de valeur minimale déterminée, tandis que l'autre récipient de collecte peut continuer d'être rempli avec des montants de valeur.

6. Machine de jeu selon l'une des revendications 1 à 5, **caractérisée en ce que** le dispositif de jeu à gain supplémentaire est un dispositif de jeu à risque (18, 19) et/ou un dispositif de remise en jeu.

7. Machine de jeu selon l'une des revendications 1 à 6, **caractérisée en ce que** le dispositif de jeu à gain supplémentaire (18, 19) est constitué d'une pluralité de zones d'affichage (21, 23) lumineuses, pour chaque gain.

8. Machine de jeu selon l'une des revendications 1 à 7, **caractérisée en ce que** des pertes obtenues dans le dispositif de jeu à risque (18, 19) peuvent être transférées, en totalité ou en partie, dans le ou les récipients de collecte (29), en tant que montants de valeur, ou par conversion en monnaie, en tant qu'objets de valeur (31).

9. Machine de jeu selon l'une des revendications 1 à 8, **caractérisée en ce que** les pertes obtenues dans le dispositif de remise en jeu peuvent être transférées, en totalité ou en partie, dans le ou les récipients de collecte (29), en tant que montants de valeur, ou par conversion en monnaie, en tant qu'objets de valeur (31).

10. Machine de jeu selon l'une des revendications 1 à 9, **caractérisée en ce que** l'apparition d'une perte ou perte partielle déterminée dans le dispositif de jeu à gain supplémentaire (18, 19) peut être affichée chaque fois optiquement.

11. Machine de jeu selon l'une des revendications 1 à 10, **caractérisée en ce qu'**il est prévu comme affichage optique (33), au moins une lampe d'affichage (32) sur la vitre avant (3) de la machine de jeu.

12. Machine de jeu selon l'une des revendications 1 à 11, **caractérisée en ce qu'**au moins une lampe d'affichage (32) est affectée à chaque zone d'affichage (21, 23) du dispositif de jeu à gain supplémentaire (18, 19).

13. Machine de jeu selon l'une des revendications 1 à 12, **caractérisée en ce que** le paiement des montants de valeur, respectivement des objets de valeur (31), accumulés dans les récipients de collecte (29), s'effectue indépendamment du niveau maximal qui peut être atteint du dispositif de jackpot (28) à argent réel.

14. Machine de jeu selon l'une des revendications 1 à 12, **caractérisée en ce que** le paiement des montants de valeur, respectivement des objets de valeur (31), accumulés dans les récipients de collecte (29), s'effectue en totalité ou en partie jusqu'à un montant de gain total donné par jeu, après qu'a été atteint le niveau qui peut être atteint au maximum dans le dispositif de jackpot (28) à argent réel.

15. Machine de jeu selon l'une des revendications 1 à 14, **caractérisée en ce que** la durée d'une série de jeux est définie de manière imposée fixement ou de manière commandée par le hasard.

16. Machine de jeu selon l'une des revendications 1 à 15, **caractérisée en ce que** les montants de valeur, respectivement les objets de valeur (31), non distribués par les récipients de collecte (29) du dispositif de jackpot (28) à argent réel, à l'intérieur d'une série de jeux, sont conservés pour au moins une autre série de jeux.

17. Machine de jeu selon l'une des revendications 1 à 16, **caractérisée en ce que** chaque récipient de collecte (29) du dispositif de jackpot (28) à argent réel est formé d'un tube d'empilage (30) pour des objets de valeur (31).

18. Machine de jeu selon l'une des revendications 1 à 16, **caractérisée en ce que** chaque récipient de collecte (29) est réalisé en forme de disque, de boite, de tambour ou de sébile pour recevoir les objets de valeur (31).

19. Machine de jeu selon la revendication 18, **caractérisée en ce que** chaque récipient de collecte (29) est partagé en au moins deux chambres de réception (34, 35) pour les objets de valeur (31).

20. Machine de jeu selon l'une des revendications 18 ou 19, **caractérisée en ce que** chacun des récipients de collecte (29) est réalisé de manière à pouvoir tourner autour de son axe centré (36).

21. Machine de jeu selon l'une des revendications 1 à 2à, **caractérisée en ce que** les objets de valeur (31) sont des pièces de monnaie, des jetons, des bons ou analogues.

22. Machine de jeu selon l'une des revendications 1 à 21, **caractérisée en ce que** le récipient de collecte (29) du dispositif de jackpot (28) à argent réel est constitué d'une échelle de jackpot (38) formée de plusieurs zones d'affichage (37) lumineuses, dans laquelle les montants de valeur sont accumulés et affichés.

23. Machine de jeu selon la revendication 22, **caractérisée en ce que** chaque récipient de collecte (29) du dispositif de jackpot (28) est formé d'un affichage à LED dans lequel les montants de valeur sont accumulés et affichés.
